# EUROPÄISCHE PATENTSCHRIFT

(11) **EP 0 054 903 B1**
(45) Veröffentlichungstag und Bekanntmachung des Hinweises auf die Patenterteilung: **20.02.1985**
(21) Anmeldenummer: 81110499.1
(22) Anmeldetag: 16.12.1981
(51) Int. Cl.: B65B 25/24

(54) **Verpackungseinrichtung für Rollen mit Innenhülse**
Packaging apparatus for rolls with interior sleeves
Machine d'emballage pour des rouleaux à douille intérieure

(30) Priorität: 24.12.1980 DE 3049096
(43) Veröffentlichungstag der Anmeldung: 30.06.1982
(73) Patentinhaber: Kleinewefers GmbH, D-4150 Krefeld 1 (DE)
(72) Erfinder: Piesen, Stephan, D-4150 Krefeld (DE); Zajec, Joze, D-4150 Krefeld (DE)
(74) Vertreter: Knoblauch, Ulrich, Dr.-Ing.

## Beschreibung

Die Erfindung bezieht sich auf eine Verpackungseinrichtung für Rollen mit Innenhülse, mit einer Wickelstelle, in der die Rollen nach stirnseitigem Anlegen von Innendeckeln um ihre horizontal verlaufende Achse gedreht und mit einem Packpapierabschnitt von größerer Breite als die Rolle bewickelt werden, mit einer Faltstelle, in der die überstehenden Packpapierränder über die Innendeckel umgelegt werden, mit einer zwei Preßplatten aufweisenden Packpresse, die stirnseitig angelegte Aussendeckel anklebt, sowie mit Vorrichtungen für den An-, Ab- und Zwischentransport der Rollen.

Bei bekannten Verpackungseinrichtungen dieser Art (Kleinewefers-Rollenpackmaschine Typ 6.6 oder DE-B-1 272 810) werden zu verpackende Papierrollen axial hintereinander und auf ihrer Umfangsfläche liegend von einem Bandförderer antransportiert. Mittels eines Ausstoßers können die Rollen vom Bandförderer auf eine schräge Ebene geschoben werden, wo die Abrollbewegung durch steuerbare Anschläge kontrolliert wird. Am unteren Ende der schrägen Ebene ist eine Zentrierstelle vorgesehen, wo die Rolle mittels stirnseitig angreifender Zentrierplatten axial so weit verlagert wird, daß sie symmetrisch zur Mittelebene der unmittelbar dahinter angeordneten Wickelstelle angeordnet ist. In der Wickelstelle ruht die Rolle auf zwei angetriebenen Walzen. Das Packpapier wird in Abhängigkeit von der Rollenbreite von einer von mehreren Packpapierrollen zugeführt und läuft nach Leimauftrag zwischen diesen Walzen und der Rolle hindurch, was durch schwenkbare Gurt- oder Riemenführungen unterstützt werden kann. Auch an der nachfolgenden Faltstelle, an der der Packpapierüberstand durch seitlich angeordnete Falträder umgelegt wird, ruht die Rolle auf zwei angetriebenen Walzen. Die Rolle rollt weiter zur Packpresse und schließlich über eine Waage zu einem querlaufenden Bandförderer, auf dem sie mittels eines Stoßdämpfers angehalten wird und dann in Achsrichtung und auf ihrem Umfang liegend abtransportiert wird. Wenn die Breite und der Durchmesser der einlaufenden Rollen gemessen werden, kann der gesamte Verpackungsvorgang automatisch durchgeführt werden.

Eine solche Verpackungseinrichtung erlaubt ein sehr rasches und rationelles Verpacken von Papierrollen. Sie ist aber für zahlreiche spezielle Papiere nicht geeignet, beispielsweise druckempfindliche Papiere, wie Durchschreibpapier nach Art von NCR-Papier, oder in Form weichgewickelter Rollen vorliegende Papiere, da der Rollenumfang durch Ausstoßer, Rollenstops, Stoßdämpfer und Antriebswalzen in der Wickel-und Faltstelle erheblichen Druckbelastungen ausgesetzt ist.

Der Erfindung liegt daher die Aufgabe zugrunde, eine Verpackungseinrichtung der eingangs beschriebenen Art anzugeben, die für alle Papiere auch die genannten speziellen Papiere geeignet ist.

Diese Aufgabe wird erfindungsgemäß dadurch gelöst, daß zwei von entgegengesetzten Seiten her in die Innenhülse einführbare Spannköpfe, von denen wenigstens einer mit einem Drehantrieb verbunden ist, in zwei Seitenteilen einer Hubvorrichtung unter Zwischenschaltung von die Breite eines Packpapierrandes übersteigenden Abstandsstücken gelagert sind und daß die Hubvorrichtung als Rollentransportvorrichtung ausgebildet ist, die mittels der in die Innenhülse eingeführten Spannköpfe die Rollen von der Auflagefläche einer Antransportvorrichtung abhebt, der Wickelstelle und Faltstelle zuführt und auf der Auflagefläche einer Zwischentransportvorrichtung absetzt.

Bei dieser Einrichtung braucht die Rolle weder in der Wickelstelle oder Faltstelle am Umfang angetrieben noch beim Transport zwischen der Antransportvorrichtung und der Wickelstelle, der Wickelstelle und der Faltstelle sowie der Faltstelle und der nachgeordneten Zwischentransportvorrichtung gerollt zu werden. Vielmehr werden die Rollen mittels der in die Hülsen eingreifenden Spannköpfe gehalten, gedreht und transportiert. Infolgedessen tritt keine Druckbelastung des Rollenumfangs auf. Die nachfolgenden Arbeitsgänge können ebenfalls ohne störende Druckbelastung des Rollenumfangs durchgeführt werden, sei es daß die Zwischentransportvorrichtung auch als Abtransportvorrichtung dient, sei es daß weiter unten beschriebene Maßnahmen bei der Übergabe von der Zwischentransportvorrichtung zur Abtransvorrichtung durchgeführt werden. Die Abstandsstücke zwischen Spannkopf und Seitenteilen der Hubvorrichtung erlauben es, das Packpapier in der gewünschten Weise mit überstehendem Rand zu wickeln und anschließend eine Faltvorrichtung angreifen zu lassen. Gelochte Innendeckel können ohne Schwierigkeiten auf die Spannköpfe aufgesetzt und gehalten sein, bevor diese in die Innenhülse eingeführt werden.

Die Auflagefläche der An- und Zwischentransportvorrichtung ist vorzugsweise gepolstert. Auf diese Weise wird die Flächenpressung auf einem Minimum gehalten, so daß die Gefahr einer Druckbeanspruchung der Rolle beim Absetzen auf der Transportvorrichtung oder beim Transport selbst ausgeschlossen wird.

Günstig ist es, wenn die Antransportvorrichtung parallel zur Spannkopfachse ein bewegbares Transportelement aufweist, das unter Berücksichtigung einer Rollenbreiten-Messung in einer Lage anhält, in der die Rolle symmetrisch zur Mittelebene, der Wickelstelle angeordnet ist. Auf diese Weise ist es möglich, den Zentriervorgang durchzuführen, ohne den Rollenumfang bei der Axialverschiebung zu beanspruchen.

Die Hubvorrichtung sollte mittels eines Hubantriebs in Abhängigkeit vom Rollendurchmesser höheneinstellbar sein. Die Spannköpfe können daher nach Messung des Rollendurchmessers automatisch in diejenige Position gefahren werden, in der sie mit der Mittelachse der Innenhülse übereinstimmen. Stattdessen oder zusätzlich kann die Hubvorrichtung mittels des Hubantriebs in Abhängigkeit von einer Meßeinrichtung, wie Lichtschranke, deren Meßelemente den Spannköpfen zugeordnet sind, höheneinstellbar sein. Hierbei wird beispielsweise ein Lichtstrahl benutzt, der durch das Innere der Innenhülse hindurchgeht.

Zweckmäßigerweise sind die Spannköpfe jeweils mit einer Flanschplatte zum Anlegen und Festhalten eines gelochten Innendeckels versehen. Die Flanschplatte hält den gelochten Innendeckel an der Stirnfläche der Rolle, bis der Packpapierrand um diesen Innendeckel herum gefaltet ist.

Ferner können die Spannköpfe gemeinsam und symmetrisch zur Mittelebene der Wickelstelle mittels eines Querantriebs verstellbar sein. Wenn die Rolle zuvor zentriert worden ist, ist auf diese Weise sichergestellt, daß die Spannköpfe gleichmäßig von beiden Seiten her in die Innenhülse eingeführt werden.

Wenn hierbei die Spannköpfe axial fest in den Seitenteilen der Hubvorrichtung gelagert und diese Seitenteile gemeinsam und symmetrisch zur Mittelachse der Wickelstelle mittels des Querantriebs verstellbar sind, erhält man eine sichere Lagerung der Spannköpfe und kann mit konstanten Abstandsstücken arbeiten.

Der Querantrieb weist mit Vorteil eine Steuerung auf, die die Spannköpfe unter Berücksichtigung einer Rollenbreiten-Messung positioniert. Diese Steuerung kann sowohl eine Vorpositionierung als auch die Endpositionierung bewirken. Es besteht aber auch die Möglichkeit, daß den Spannköpfen Kontakte zugeordnet sind, die betätigt werden, wenn die Spannköpfe die Rolle erreichen, und dabei den Querantrieb abschalten.

In weiterer Ausgestaltung der Erfindung ist dafür gesorgt, daß die Hubvorrichtung mittels eines Längsantriebs horizontal und senkrecht zur Spannkopfachse verfahrbar ist und die Wickelstelle und Faltstelle in dieser Richtung gegenüber der Antransportvorrichtung versetzt angeordnet sind. Durch diesen Längstransport wird die Antransportstelle für die Zufuhr der nächsten Rolle freigemacht, so daß diese bereits zentriert werden kann, während die erstgenannte Rolle sich in der Wickelstelle und Faltstelle befindet. Dies erlaubt eine Erhöhung der Arbeitsgeschwindigkeit.

An der Wickelstelle kann mit Vorteil nahe der Unterseite der Rolle eine Einführvorrichtung vorgesehen sein, die höchstens einen leichten Kontakt zum Packpapier und Rolle ausübt. Ein leichter Druck, der das druckempfindliche Papier nicht beeinträchtigt, genügt, um zu helfen, das Packpapier fest um die Rolle zu führen und zu wickeln. Dies steht im Gegensatz zu der bekannten Verpackungseinrichtung, bei der infolge des Rollengewichts ein sehr erheblicher Anpreßdruck von den angetriebenen Walzen der Wickelstelle auf Packpapier und Rolle ausgeübt wird.

Mit Vorteil ist die Faltstelle unterhalb der Wickelstelle vorgesehen. Es genügt eine kurze Absenkbewegung, um die Rolle von der Wickelstelle in die Faltstelle zu überführen. Die Einrichtung erhält eine geringere Länge. Im Vergleich mit einer kombinierten Wickel- und Faltstelle können die Faltvorrichtungen schon beim Wickelvorgang sich an Ort und Stelle befinden.

Wenngleich es auch möglich ist, die Antransportvorrichtung als Zwischentransportvorrichtung zu benutzen, empfiehlt es sich doch, daß die auf der der Antransportvorrichtung gegenüberliegenden Seite der Wickelstelle und Faltstelle befindliche Zwischentransportvorrichtung ein senkrecht zur Spannkopfachse bis zur Packpresse bewegliches Transportelement aufweist. Auf diese Weise wird die die Faltstelle verlassende Rolle weitergeleitet, während schon die nächste Rolle in die Wickelstelle und Faltstelle eingeführt werden kann.

Mit besonderem Vorteil ist der Abtransportvorrichtung eine Rollenkippvorrichtung vorgeschaltet. Die fertig verpackte Rolle wird daher nicht auf einer Umfangsfläche, sondern auf einer wesentlich weniger empfindlichen Stirnfläche, die zudem durch einen Innendeckel und einen Außendeckel geschützt ist, zum Abtransportieren senkrecht aufgestellt.

Bei einer Ausführungsform weist die Rollenkippvorrichtung an einem heb- und senkbaren Kippträger Klemmelemente auf, um die Rollen an ihren Außendeckeln zu erfassen und mit einer Stirnseite nach unten auf der Abtransportvorrichtung abzulegen. Hierbei wird die Rolle an beiden Seiten erfaßt.

Ferner kann die Rollenkippvorrichtung in Verlängerung der Zwischentransportvorrichtung von der Packpresse bis zur Abtransportvorrichtung horizontal verfahrbar sein, also auch noch eine Transportaufgabe übernehmen.

Bei einer bevorzugten Ausführungsform ist vorgesehen, daß die Abtransportvorrichtung zumindest an der Rollenaufnahmestelle Walzen aufweist und das eine Klemmelement an seiner Rückseite konkave Aussparungen besitzt, so daß es zwischen benachbarten Walzen Platz findet. Die Rolle kann daher ganz sanft auf der Abtransportvorrichtung aufgestellt werden.

Bei einer anderen Ausführungsform ist dafür gesorgt, daß die Rollenkippvorrichtung zwei in einem rechten Winkel stehende Schenkel aufweist, von denen der erste Schenkel in der Aufnahmestellung am Ende der Zwischentransportvorrichtung angeordnet ist und sich quer hierzu erstreckt sowie eine in Richtung auf den zweiten Schenkel bewegbare Quertransportvorrichtung aufweist und von denen der zweite Schenkel eine Hilfstransportvorrichtung trägt, die nach dem Kippen in der Abgabestellung in Verlängerung der Abtransportvorrichtung angeordnet ist.

Die Erfindung wird nachstehend anhand eines bevorzugten, in der Zeichnung dargestellten Ausführungsbeispiels näher erläutert. Es zeigen :
Figur 1 eine schematische Seitenansicht eines Ausführungsbeispiels einer erfindungsgemäßen Verpackungseinrichtung,
Figur 2 eine Ansicht der Hubvorrichtung von rechts in Fig. 1,
Figur 3 eine Seitenansicht der Hubvorrichtung,
Figur 4 eine Draufsicht auf die Hubvorrichtung,
Figur 5 eine Ansicht von rechts auf die Rollenkippvorrichtung,
Figur 6 eine Seitenansicht der Rollenkippvorrichtung,
Figur 7 eine Draufsicht auf die Rollenkippvorrichtung,
Figur 8 eine schematische Seitenansicht des Abtransportendes einer abgewandelten Ausführungsform einer Verpackungseinrichtung und
Figur 9 eine Ansicht von rechts auf die Rollenkippvorrichtung der Fig. 8.

Die in Fig. 1 veranschaulichte Verpackungseinrichtung dient zum Verpacken von Papierrollen 1, welche eine Innenhülse 2 aufweisen. Diese Rollen werden von einer Antransportvorrichtung 3 zugeführt. Diese besitzt Transportelemente 4, wie Wagen, die auf Schienen in Richtung der Rollenachse verfahrbar sind, mit einer mittels Schaumgummi gepolsterten muldenförmigen Auflagefläche 5, auf der die Rolle, auf ihrem Umfang liegend, ruht. Eine Meßeinrichtung 6, die auch mehrere Meßfühler aufweisen kann, stellt die axiale Breite der Rolle 1 und deren Durchmesser fest. Das Transportelement 4 wird in einer Position angehalten, in der die Rolle 1 unter Berücksichtigung dieser Rollenbreiten-Messung symmetrisch zur Mittelebene der nachfolgenden Wickelstelle 7 angeordnet ist.

Eine Hubvorrichtung 8, deren Aufbau aus den Fig. 2 bis 4 näher ersichtlich ist, ist längs der Schienen 9 nach links und zurück verfahrbar (vergleiche den Pfeil 10). Die Schienen 9 werden durch I-Träger gebildet, die über Ständer 11 auf dem Fundament oder einem Grundrahmen der Gesamteinrichtung abgestützt sind. Die Hubvorrichtung 8 besitzt zwei Außenteile 12 und 13, die durch Stangen 14 und 15 miteinander verbunden sind und Tragteile 16 bzw. 17 mit entsprechenden Laufrollen 18 aufweisen. Als Längsantrieb 19 dient ein Elektromotor, der über ein Getriebe 20 eine Achse 21 antreibt, die über Zahnräder 22 mit den Laufrädern 18 verbunden ist. Ferner weist die Hubvorrichtung 8 zwei Rahmen 23 und 24 auf, die auf den Stangen 14 und 15 in Querrichtung derart verschiebbar gehalten sind, daß sie zur Mittelebene 25 symmetrische Bewegungen entsprechend den Pfeilen 26 durchführen. Zu diesem Zweck ist ein Querantrieb 27 in der Form eines Elektromotors vorgesehen, der über ein Getriebe 28 eine Kette 29 antreibt, deren Untertrumm an der Stelle 30 mit dem Rahmen 23 und deren Obertrumm an der Stelle 31 mit dem Rahmen 24 verbunden ist. In den linken vertikalen Abschnitten der Rahmen 23 und 24 sind innere Seitenteile 32 und 33 der Hubvorrichtung 8 höhenverstellbar geführt. Als Hubantrieb 34 sind Kolben-Zylinder-Einheiten vorgesehen, welche über Ketten 35 mit den Seitenteilen 32 und 33 verbunden sind. Diese Ketten werden über auf einer Achse 36 gelagerte erste Kettenräder 37 und über auf einer zweiten Achse 38 gelagerte Kettenräder 39 geführt. In den Seitenteilen 32 und 33 ist je ein Spannkopf 40 und 41 unter Zwischenschaltung eines Abstandsstückes 42 bzw. 43 gelagert. Die Spannköpfe können nach Einführen in die Innenhülse 2 mechanisch gespreizt werden, so daß sich eine kraftschlüssige Verbindung mit der Innenhülse 2 ergibt. Der Spannkopf 40 kann von einem Drehantrieb 44 in der Form eines Elektromotors über ein Getriebe 45 gedreht werden (vergleiche den Pfeil 46). Jedem Spannkopf ist eine gelochte Flanschplatte 47 bzw. 48 mit Ansaugvorrichtung zugeordnet, mit deren Hilfe ein gelochter Innendeckel 49 bzw. 50 gegen die Stirnseite der Rolle 1 gehalten werden kann. Beide Spannköpfe 40 und 41 sind hohl. Dahinter befinden sich zwei Köpfe 51 bzw. 52 einer Lichtschrankensteuerung, deren Lichtstrahl die Innenhülse 2 durchsetzen kann. Außerdem ist eine der Flanschplatten 47, 48 als Kontaktgeber ausgebildet, der bei Anlage des zugehörigen Innendeckels an der Rolle 1 den Querantrieb abzuschalten vermag.

Wenn die Rolle 1 in der zentrierten Stellung auf dem Wagen 4 angehalten worden ist, werden die Spannköpfe 40, 41 aufgrund der Rollenbreiten-Messung so positioniert, daß sie sich etwas au- ßerhalb der Stirnflächen der Rolle 1 befinden, wenn die Hubvorrichtung 8 von links nach rechts in die in Fig. 1 veranschaulichte Stellung gefahren wird. Außerdem sind die Spannköpfe 40, 41 aufgrund der Durchmesser-Messung durch Verstellen der Seitenteile 32, 33 in die richtige Höhenlage gebracht worden. Diese Höhenlage kann ferner mit Hilfe der Lichtschrankensteuerung 51, 52 überwacht werden. Nachdem die Innendeckel 49, 50 auf die Spannköpfe 40, 41 aufgeschoben worden sind, wird der Querantrieb betätigt, so daß die Spannköpfe in das Innere der Innenhülse 2 eingeführt werden. Diese Querbewegung wird in Abhängigkeit von der Rollenbreiten-Messung oder durch die Kontaktgabe der einen Flanschplatte beendet. Nunmehr werden die Spannköpfe 40, 41 in ihre Spannstellung gebracht. Durch Betätigen des Hubantriebs 34 wird die Rolle 1 vom Transportelement 4 abgehoben. Durch Betätigen des Längsantriebs 27 wird die Rolle 1 zur Wickelstelle 7 transportiert. Dort wird die Rolle durch Einschalten des Drehantriebs 44 in Drehung versetzt. Oberhalb der Wickelstelle sind in üblicher Weise mehrere Packpapierrollen 53a, 53b, 53c, 53d und 53e unterschiedlicher Breite veranschaulicht. Eine entsprechende Anzahl von Packpapierbahnen wird über eine Vorzugswalzen 56 aufweisende Vorrichtung 57 zu einer Schneidvorrichtung 58 geführt. In Fig. 1 ist lediglich eine solche Packpapierbahn der Rolle 53b veranschaulicht. Die anderen Packpapierbahnen sind in der Vorrichtung 57 lediglich gestrichelt angedeutet. Der Schneidvorrichtung 58 ist eine Leimvorrichtung 60 nachgeschaltet, welche zumindest Anfang und Ende des Packpapierabschnitts mit Klebstoff versieht. Eine Einführvorrichtung 61 weist ein Gestell 62 auf, das drei Walzen 63, 64 und 65 zum Umlenken eines Einführungsbandes 66 besitzt und mittels einer nicht veranschaulichten Druckvorrichtung um die Achse der Walze 63 schwenkbar ist. Hierdurch wird eine leichte Andruckkraft in Richtung des Pfeiles 67 auf die Walze 65 in der Nähe der Unterseite der Rolle 1 ausgeübt. Beim Bewickeln der Rolle 1 mit einer durch die Schneidvorrichtung 58 vorgegebenen Länge des Packpapiers steht ein Packpapierrand über der Rolle 1 zu beiden Seiten über, wofür die Abstandsstücke 42 und 43 einen entsprechenden Platz bieten.

Die so bewickelte Rolle 1 wird mit Hilfe der Hubvorrichtung 8 in die gestrichelte Stellung 1' abgesenkt, wo sich eine Faltstelle 68 mit zwei Falträdern 69 zu beiden Seiten der Rolle 1 befindet. Diese legen den überstehenden Packpapierrand unter Einschluß der beiden Innendeckel zur Stirnfläche hin um.

Eine Drehzahlabtastwalze 70 nimmt die Umfangsgeschwindigkeit der Rolle 1 auf und steuert in Abhängigkeit von dieser Umfangsgeschwindigkeit die Antriebe der Vorzugswalzen 56 der Vorrichtung 57, des Einführbandes 66 und der Falträder 69.

Anschließend wird die Rolle 1 mittels der Hubvorrichtung 8 erneut angehoben und weiter in Längsrichtung transportiert, wobei die Einführvorrichtung 61 weggeschwenkt wird. Alsdann wird die Rolle 1 auf der gepolsterten muldenförmigen Auflagefläche 71 des Transportelements 72 einer Zwischentransportvorrichtung 73 abgesenkt. Der Antrieb dieses Transportelements erfolgt über ein Seil 74, das von einem Zylinder 75 angetrieben wird. Auf diese Weise wird die Rolle 1 bis zur Packpresse 76 transportiert. Die Packpresse weist zwei Preßplatte 77 auf, mit deren Hilfe Außendeckel auf die umgefalteten Randpartien des Packpapiers und den Innendeckel aufgeklebt werden können.

Nunmehr tritt eine Rollenkippvorrichtung 78 in Funktion, die in den Fig. 5 bis 7 näher veranschaulicht ist. Diese weist eine Brücke 79 mit zwei senkrechten Führungssäulen 80 und 81 und in den Schienen 9 laufende Räder 82 auf. Ein Längsantrieb 83 mit Getriebe 84 treibt diese Räder 82 über eine Antriebswelle 85 und Zahnräder 86 bzw. 87 an. Dies ergibt eine Längsbewegung (Pfeil 88). In den Säulen 80 und 81 ist eine Hubplatte 89 geführt, die mittels einer Kolben-Zylinder-Einheit 90 und zugehörigen Hubketten 91 in Richtung des Pfeiles 103 höhenverstellbar ist. In der Hubplatte 89 sind zwei Zahnräder 92 und 93 gelagert, von denen das erste mittels eines Kippmotors 94 antreibbar und das zweite mit einem Kippträger 95 verbunden ist, der demnach in Richtung des Pfeiles 104 verdreht werden kann. Am Kippträger sitzen zwei Klemmelemente 96 und 97, die mittels entsprechender Kolben-Zylinder-Einheiten 98 bzw. 99 am Kippträger 95 in Richtung des Pfeils 105 verschiebbar sind. Das Klemmelement 96 ist an seiner Außenseite derart konkav ausgebildet, daß es zwischen benachbarte Walzen 100 und 101 eines Abtransportförderers 102 zu greifen vermag, wie es gestrichelt in Fig. 5 veranschaulicht ist.

Diese Rollenkippvorrichtung 78 wird in Fig. 1 nach rechts so weit verfahren, daß die Klemmelemente 96 und 97 zwischen die Preßplatten 77 und die Rolle 1 zu liegen kommen. Dann werden die Klemmelemente durch ihre Kolben-Zylinder-Einheiten 98, 99 gegeneinandergezogen, so daß die Rolle 1 zwischen ihnen festgeklemmt wird. Durch Betätigen des Hubantriebs 90 wird die Rolle 1 angehoben, durch Betätigen des Längsantriebs 83 bis über die Abtransportvorrichtung 102 verfahren, durch Betätigen des Kippantriebs 94 um 90° gedreht, so daß eine Stirnfläche nach unten zu liegen kommt, und schließlich durch erneutes Betätigen des Hubantriebs 90 nach unten abgesenkt, wobei das Klemmelement 96 zwischen die Rollen 100 und 101 der Abtransportvorrichtung 102 zu liegen kommt. Werden nun die Klemmelemente gelöst, kann die fertig verpackte Rolle auf dieser Abtransportvorrichtung 102 abgeführt werden.

Bei der Ausführungsform der Fig. 8 und 9 ist eine Zwischentransportvorrichtung 106 über die Packpresse 76 hinaus verlängert. Sie weist ein als Wagen ausgebildetes Transportelement 107 auf, dessen Auflagefläche 108 mittels einer Auswurfvorrichtung 109 in der Form eines pneumatischen Zylinders versehen ist. Dieser Wagen wird mittels einer Kette 110 von einem elektrischen Antriebsaggregat 111 so angetrieben, daß insgesamt drei Haltestellen vorgesehen sind, nämlich die erste an der Wickelstelle 7 zur Aufnahme der Papierrolle, die zweite an der Packpresse 76 zum Anbringen der äußeren Deckel und die dritte am Ende der Zwischentransportvorrichtung 106, wo sich eine Rollenkippvorrichtung 112 befindet.

Diese Rollenkippvorrichtung 112 weist zwei miteinander verbundene Schenkel 113 und 114 auf, welche um eine gemeinsame Achse 115 mit Hilfe eines pneumatischen Zylinders 116 schwenkbar sind. Der erste Schenkel 113 weist eine Quertransportvorrichtung 117 mit einem gepolsterten Transportelement 118 auf, das mittels eines pneumatischen Zylinders 119 auf seinen Rädern 120 in Richtung des Doppelpfeils 121 bewegbar ist. Das Transportelement 118 befindet sich in der Aufnahmestellung in Verlängerung der Zwischentransportvorrichtung 106 und nimmt eine Rolle 1 auf, wenn sie vom Transportelement 107 ausgeworfen wird. Alsdann wird die Rolle auf dem Transportelement 118 nach rechts bis zur Anlage an einen Hilfsförderer 122 am zweiten Schenkel 114 verfahren. Ein Endschalter 126 sorgt für das Anhalten des Transportelements 118. Nach dem Kippen um 90°, also in der Abgabestellung, ist die Hilfstransportvorrichtung 122 genau in Verlängerung der Abtransportvorrichtung 123 angeordnet, so daß die Rolle 1, auf einer Stirnfläche stehend, abtransportiert werden kann. Die Hilfstransportvorrichtung 122 und die Abtransportvorrichtung 123 sind mit Förderrollen 124, 125 ausgestattet.

Abwandlungen von dem veranschaulichten Ausführungsbeispiel sind in vielerlei Richtung möglich. Als Antriebe können alternativ sowohl elektrische als auch hydraulische oder pneumatische Antriebe, Spindel- oder Seiltriebe verwendet werden. Wenn keine Rollenkippvorrichtung verwendet wird, kann die Zwischentransportvorrichtung auch als Abtransportvorrichtung dienen. Es besteht auch die Möglichkeit, die Wickelstelle 7 und die Faltstelle 68 unmittelbar oberhalb der Antransportvorrichtung 3 vorzusehen und diese Vorrichtung zum Weitertransport an einer an anderer Stelle angeordnete Packpresse zu benutzen. Statt der veranschaulichten Einführvorrichtung oder zusätzlich können auch andere Packpapierumführungsvorrichtungen benutzt werden, beispielsweise Blasrohre, leichte Druckwalzen oder Führungsbleche.

## Patentansprüche

1. Verpackungseinrichtung für Rollen (1) mit Innenhülse (2), mit einer Wickelstelle (7), in der die Rollen nach stirnseitigem Anlegen von Innendeckeln (49, 50) um ihre horizontal verlaufende Achse gedreht und mit einem Packpapierabschnitt von größerer Breite als die Rolle bewickelt werden, mit einer Faltstelle (68), in der die überstehenden Packpapierränder über die Innendeckel umgelegt werden, mit einer zwei Preßplatten (77) aufweisenden Packpresse (76), die stirnseitig angelegte Außendeckel anklebt, sowie mit Vorrichtungen (3, 73, 102) für den An-, Ab-und Zwischentransport der Rollen, dadurch gekennzeichnet, daß zwei von entgegengesetzten Seiten her in die Innenhülse (2) einführbare Spannköpfe (40, 41), von denen wenigstens einer mit einem Drehantrieb (44) verbunden ist, in zwei Seitenteilen (32, 33) einer Hubvorrichtung (8) unter Zwischenschaltung von die Breite eines Packpapierrandes übersteigenden Abstandsstücken (42, 43) gelagert sind und daß die Hubvorrichtung als Rollentransportvorrichtung ausgebildet ist, die mittels der in die Innenhülse eingeführten Spannköpfe die Rollen (1) von der Auflagefläche (5) der Antransportvorrichtung (3) abhebt, der Wickelstelle (7) und Faltstelle (68) zuführt und auf der Auflagefläche (7) der Zwischentransportvorrichtung (73) absetzt.

2. Einrichtung nach Anspruch 1, dadurch gekennzeichnet, daß die Auflagefläche (5, 71) der An- oder Zwischentransportvorrichtung (3, 73) gepolstert ist.

3. Einrichtung nach Anspruch 1 oder 2, dadurch gekennzeichnet, daß die Antransportvorrichtung (3) ein parallel zur Spannkopfachse bewegbares Transportelement (4) aufweist, das unter Berücksichtigung einer Rollenbreiten-Messung in einer Lage anhält, in der die Rolle (1) symmetrisch zur Mittelebene der Wickelstelle (7) angeordnet ist.

4. Einrichtung nach einem der Ansprüche 1 bis 3, dadurch gekennzeichnet, daß die Hubvorrichtung (8) mittels eines Hubantriebs (34) in Abhängigkeit vom Rollendurchmesser höheneinstellbar ist.

5. Einrichtung nach einem der Ansprüche 1 bis 4, dadurch gekennzeichnet, daß die Hubvorrichtung (8) mittels eines Hubantriebs in Abhängigkeit von einer Meßeinrichtung, deren Meßelemente (51, 52) den Spannköpfen (40, 41) zugeordnet sind, höheneinstellbar ist.

6. Einrichtung nach einem der Ansprüche 1 bis 5, dadurch gekennzeichnet, daß die Spannköpfe (40, 41) jeweils mit einer Flanschplatte (47, 48) zum Anlegen und Festhalten eines gelochten Innendeckels (49, 50) versehen sind.

7. Einrichtung nach einem der Ansprüche 1 bis 6, dadurch gekennzeichnet, daß die Spannköpfe (40, 41) gemeinsam und symmetrisch zur Mittelebene der Wickelstelle (7) mittels eines Querantriebs (27) verstellbar sind.

8. Einrichtung nach Anspruch 7, dadurch gekennzeichnet, daß die Spannköpfe (40, 41) axial fest in den Seitenteilen (32, 33) der Hubvorrichtung (8) gelagert und diese Seitenteile gemeinsam und symmetrisch zur Mittelebene der Wickelstelle (7) mittels des Querantriebs (27) verstellbar sind.

9. Einrichtung nach Anspruch 7 oder 8, dadurch gekennzeichnet, daß der Querantrieb (27) eine Steuerung aufweist, die die Spannköpfe (40, 41) unter Berücksichtigung einer Rollenbreiten-Messung positioniert.

10. Einrichtung nach einem der Ansprüche 7 bis 9, dadurch gekennzeichnet, daß den Spannköpfen (40, 41) Kontakte zugeordnet sind, die betätigt werden, wenn die Spannköpfe die Rolle (1) erreichen, und dabei den Querantrieb (27) abschalten.

11. Einrichtung nach einem der Ansprüche 1 bis 10, dadurch gekennzeichnet, daß die Hubvorrichtung (8) mittels eines Längsantriebs (19) horizontal und senkrecht zur Spannkopfachse verfahrbar ist und die Wickelstelle (7) und Faltstelle (68) in dieser Richtung gegenüber der Antransportvorrichtung (3) versetzt angeordnet sind.

12. Einrichtung nach einem der Ansprüche 1 bis 11, dadurch gekennzeichnet, daß an der Wickelstelle (7) nahe der Unterseite der Rolle (1) eine Einführvorrichtung (61) vorgesehen ist, die höchstens einen leichten Kontakt zum Packpapier und Rolle ausübt.

13. Einrichtung nach einem der Ansprüche 1 bis 12, dadurch gekennzeichnet, daß die Faltstelle (68) unterhalb der Wickelstelle (7) vorgesehen ist.

14. Einrichtung nach einem der Ansprüche 11 bis 13, dadurch gekennzeichnet, daß die auf der der Antransportvorrichtung (3) gegenüberliegenden Seite der Wickelstelle (7) und Faltstelle (68) befindliche Zwischentransportvorrichtung (73) ein senkrecht zur Spannkopfachse bis zur Packpresse (76) bewegliches Transportelement (72) aufweist.

15. Einrichtung nach einem der Ansprüche 1 bis 14, dadurch gekennzeichnet, daß der Abtransportvorrichtung (102; 123) eine Rollenkippvorrichtung (78 ; 112) vorgeschaltet ist.

16. Einrichtung nach Anspruch 15, dadurch gekennzeichnet, daß die Rollenkippvorrichtung (78) an einem heb- und senkbaren Kippträger (95) Klemmelemente (96, 97) aufweist, um die Rollen (1) an ihren Außendeckeln zu erfassen und mit einer Stirnseite nach unten auf der Abtransportvorrichtung abzulegen.

17. Einrichtung nach Anspruch 16, dadurch gekennzeichnet, daß die Rollenkippvorrichtung (78) in Verlängerung der Zwischentransportvorrichtung (73) von der Packpresse (76) bis zur Abtransportvorrichtung (102) horizontal verfahrbar ist.

18. Einrichtung nach Anspruch 16 oder 17, dadurch gekennzeichnet, daß die Abtransportvorrichtung (102) zumindest an der Rollenaufnahmestelle Walzen (100, 101) aufweist und das eine Klemmelement (96) an seiner Rückseite konkave Aussparungen besitzt, so daß es zwischen benachbarten Walzen Platz findet.

19. Einrichtung nach Anspruch 15, dadurch gekennzeichnet, daß die Rollenkippvorrichtung (112) zwei in einem rechten Winkel stehende Schenkel aufweist, von denen der erste Schenkel (113) in der Aufnahmestellung am Ende der Zwischentransportvorrichtung (106) angeordnet ist und sich quer hierzu erstreckt sowie eine in Richtung auf den zweiten Schenkel (114) bewegbare Quertransportvorrichtung (117) aufweist und von denen der zweite Schenkel (114) eine Hilfstransportvorrichtung (122) trägt, die nach dem Kippen in der Abgabestellung in Verlängerung der Abtransportvorrichtung (123) angeordnet ist.

## Claims

1. Packaging apparatus for rolls (1) with an inner core (2), with a winding station (7) in which the rolls, after inner covers (49, 50) have been laid against their end faces, are rotated about their horizontal axis and wound with a portion of wrapping paper of greater width than the roll, with a folding station (68) in which the projecting edges of the wrapping paper are folded over the inner covers, with a packing press (76) which has two press plates (77) and which glues on outer covers laid on the end faces, and with devices (3, 73, 102) for the incoming, outgoing and intermediate transport of the rolls, characterised in that two clamping heads (40, 41), which can be introduced into the inner core (2) from opposite sides and at least one of which is connected to a rotary drive (44), are mounted in two side parts (32, 33) of a lifting device (8), spacer pieces (42, 43) exceeding the width of an edge of the wrapping paper being interposed, and in that the lifting device is designed as a roll-transport device which, by means of the clamping heads introduced into the inner core, lifts the rolls (1) off from the support surface (5) of the incoming-transport device (3), feeds them to the winding station (7) and folding station (68), and sets them down on the support surface (71) of the intermediate-transport device (73).

2. Apparatus according to Claim 1, characterised in that the support surface (5, 71) of the incoming- or intermediate-transport device (3, 73) is padded.

3. Apparatus according to Claim 1 or 2, characterised in that the incoming-transport device (3) has a transport element (4) which is moveable parallel to the clamping-head axis and which, in response to a roll-width measurement, stops in a position in which the roll (1) is arranged symmetrically relative to the centre plane of the winding station (7).

4. Apparatus according to one of Claims 1 to 3, characterised in that the lifting device (8) is vertically adjustable as a function of the roll diameter by means of a lifting drive (34).

5. Apparatus according to one of Claims 1 to 4, characterised in that the lifting device (8) is vertically ajustable by means of a lifting drive as a function of a measuring device, the measuring elements (51, 52) of which are assigned to the clamping heads (40, 41).

6. Apparatus according to one of Claims 1 to 5, characterised in that the clamping heads (40, 41) are each provided with a flange plate (47, 48) for laying in place and retaining a perforated inner cover (49, 50).

7. Apparatus according to one of claims 1 to 6, characterised in that the clamping heads (40, 41) are adjustable together and symmetrically relative to the centre plane of the winding station (7) by means of a transverse drive (27).

8. Apparatus according to Claim 7, characterised in that the clamping heads (40, 41) are mounted axially fixedly in the side parts (32, 33) of the lifting device (8), and these side parts are adjustable together and symmetrically relative to the centre plane of the winding station (7) by means of the transverse drive (27).

9. Apparatus according to Claim 7 or 8, characterised in that the transverse drive (27) has a control which positions the clamping heads (40, 41) in response to a roll-width measurement.

10. Apparatus according to one of Claims 7 to 9, characterised in that the clamping heads (40, 41) have assigned to them contacts which are actuated when the clamping heads reach the roll (1), thereby switching off the transverse drive (27).

11. Apparatus according to one of Claims 1 to 10, characterised in that the lifting device (8) is moveable horizontally and perpendicularly to the clamping-head axis by means of a longitudinal drive (19), and the winding station (7) and folding station (68) are arranged offset in this direction relative to the incoming-transport device (3).

12. Apparatus according to one of claims 1 to 11, characterised in that at the winding station (7) there is provided, near the underside of the roll (1), an introduction device (61) which exerts at most a slight contact pressure on the wrapping paper and roll.

13. Apparatus according to one of Claims 1 to 12, characterised in that the folding station (68) is provided underneath the winding station (7).

14. Apparatus according to one of Claims 11 to 13, characterised in that the intermediate-transport device (73), located on the side of the winding station (7) and folding station (68) which is opposite the incoming-transport device (3), has a transport element (72) moveable up to the packing press (76) perpendicularly to the clamping-head axis.

15. Apparatus according to one of Claims 1 to 14, characterised in that a roll-tipping device (78 ; 112) is located in front of the outgoing-transport device (102; 123).

16. Apparatus according to Claim 15, characterised in that the roll-tipping device (78) has, on a raisable and lowerable tipping support (95), clamping elements (96, 97) to grasp the rolls (1) on their outer covers and deposit them with one end face downwards on the outgoing-transport device.

17. Apparatus according to Claim 16, characterised in that, as an extension of the intermediate-transport device (73), the roll-tipping device (78) is moveable horizontally from the packing press (76) up to the outgoing-transport device (102).

18. Apparatus according to Claim 16 or 17, characterised in that the outgoing-transport device (102) possesses rollers (100, 101) at least at the roll-receiving point, and one clamping element (96) has concave recesses on its rear face, so that it finds room between adjacent rollers.

19. Apparatus according to Claim 15, characterised in that the roll-tipping device (112) possesses two legs at right angles to one another, the first leg (113) of which is located, in the receiving position, at the end of the intermediate-transport device (106), extends transversely to the latter and has a cross-transport device (117) moveable in the direction of the second leg (114), and the second leg (114) of which carries an auxiliary transport device (122) which, after tipping in the delivery position, is arranged as an extension of the outgoing-transport device (123).

## Revendications

1. Machine d'emballage pour rouleaux (1) à douille intérieure (2), avec un poste d'enroulement (7), dans lequel les rouleaux sont retournés autour de leur axe horizontal, après montage sur leurs côtés frontaux de couvercles intérieurs (49, 50), et enroulés dans des papiers d'emballage de largeur supérieure à celle des rouleaux, un poste de pliage (68), dans lequel les bords de papier saillants sont repliés sur les couvercles intérieurs, avec une presse d'empaquetage (76) pourvue de deux plateaux de pression (77), qui collent les couvercles extérieurs appliqués sur les côtés frontaux, ainsi qu'avec des dispositifs (3, 73, 102), pour l'extraction, l'introduction, et le transport intermédiaire des rouleaux, caractérisée en ce que deux têtes-supports (40, 41) introductibles par les deux côtés dans la douille intérieure (2), l'une d'elles au moins étant reliée à un mécanisme rotatif (44), sont placées sur deux parties latérales (32, 33) d'un dispositif de levage (8), en intercalage entre des pièces d'écartement (42, 43) dépassant la largeur d'un bord de papier d'emballage, et en ce que le dispositif de levage est réalisé sous la forme d'un dispositif de transport des rouleaux, qui au moyen des têtes-supports introduites dans la douille intérieure soulève les rouleaux (1) de la surface d'appui (5) du dispositif d'introduction (3), les conduit dans les postes d'enroulement (7) et de pliage (68), puis les dépose sur la surface d'appui (71) du dispositif de transport intermédiaire (73).

2. Machine selon la revendication 1, caractérisée en ce que la surface d'appui (5, 71) des dispositifs d'introduction et de transport intermédiaire est matelassée.

3. Machine selon la revendication 1 ou 2, caractérisée en ce que le dispositif d'introduction (3) comprend un élément de transport (4) déplaçable parallèlement à l'axe des têtes-supports, qui vient s'arrêter dans une position, en fonction de la valeur de la largeur des rouleaux, dans laquelle le rouleau (1) est disposé symétriquement par rapport au plan médian du poste d'enroulement (7).

4. Machine selon l'une des revendications 1 à 3, caractérisée en ce que le dispositif de levage (8) est déplaçable en hauteur au moyen d'un mécanisme de levage (34) en relation avec le diamètre des rouleaux.

5. Machine selon l'une des revendications 1 à 4, caractérisée en ce que le dispositif de levage (8) est déplaçable en hauteur au moyen d'un mécanisme de levage en relation avec un dispositif de mesure, dont les éléments de mesure (51, 52) sont disposés sur les têtes-supports (40, 41).

6. Machine selon l'une des revendications 1 à 5, caractérisée en ce que les têtes-supports (40, 41) sont pourvues chacune d'une plaque de bridage (47, 48) pour rapporter et fixer un couvercle intérieur percé (49, 50).

7. Machine selon l'une des revendications 1 à 6, caractérisée en ce que les têtes-supports (40, 41) sont déplaçables ensemble et symétriquement par rapport au plan médian du poste d'enroulement (7) au moyen d'un mécanisme d'entraînement transversal (27).

8. Machine selon la revendication 7, caractérisée en ce que les têtes-supports (40, 41) sont aménagées fixement, dans la direction axiale, dans les parties latérales (32, 33) de levage (8) et que ces parties latérales sont déplaçables ensemble et symétriquement par rapport au plan médian du poste d'enroulement (7) au moyen du mécanisme d'entraînement transversal (27).

9. Machine selon les revendications 7 ou 8, caractérisée en ce que le mécanisme d'entraînement transversal (27) comprend une commande, qui positionne les têtes-supports (40, 41) en fonction d'une mesure de la largeur du rouleau.

10. Machine selon l'une des revendications 7 à 9, caractérisée en ce que les contacts sont disposés sur les têtes-supports (40, 41), qui deviennent actifs lorsque les têtes-supports atteignent le rouleau (1), et mettent alors le mécanisme d'entraînement transversal (27) hors circuit.

11. Machine selon l'une des revendications 1 à 10, caractérisée en ce que le dispositif de levage (8) est déplaçable horizontalement et verticalement vers l'axe des têtes-supports au moyen d'un mécanisme longitudinal (19) et que les postes d'enroulement (7) et de pliage (68) sont installés dans cette direction alternativement en regard du dispositif d'introduction (3).

12. Machine selon l'une des revendications 1 à 11, caractérisée en ce que le dispositif d'introduction (61) est prévu sur le poste d'enroulement (7) à proximité de la face inférieure du rouleau (1), lequel exerce au maximum un contact léger avec le papier d'emballage et le rouleau.

13. Machine selon l'une des revendications 1 à 12, caractérisée en ce que le poste de pliage (68) est prévu en contre-bas du poste d'enroulement (7).

14. Machine selon l'une des revendications 11 à 13, caractérisée en ce que le dispositif de transport intermédiaire (73) sur lequel se trouvent les faces des postes d'enroulement (7) et de pliage (68) faisant face au dispositif d'introduction (3), est pourvu d'un élément de transport (72) vertical, selon l'axe des têtes-supports, déplaçable jusqu'au niveau de la presse d'empaquetage (76).

15. Machine selon l'une des revendications 1 à 14, caractérisée en ce qu'un dispositif de basculement des rouleaux (78, 112) est inséré dans le dispositif d'extraction (102, 123).

16. Machine selon la revendication 15, caractérisée en ce que le dispositif de basculement des rouleaux (78) est pourvu d'un élément de serrage (96, 97) monté sur un longeron de déchargement, (95) mobile verticalement, pour saisir les rouleaux par leur couvercle extérieur, et à les déposer plus bas sur un côté frontal sur le dispositif d'extraction.

17. Machine selon la revendication 16, caractérisée en ce que le dispositif de basculement des rouleaux (78) est déplaçable horizontalement dans le prolongement du dispositif de transport intermédiaire (73) de la presse d'empaquetage (76) jusqu'au dispositif d'extraction (102).

18. Machine selon les revendications 16 ou 17, caractérisée en ce que le dispositif d'extraction (102) est au moins pourvu de tambours (100, 101) montés sur le poste de saisie des rouleaux, et qu'un élément de serrage (96) comporte sur sa face arrière des évidements concaves, de telle manière qu'ils prennent place entre des tambours voisins.

19. Machine selon la revendication 15, caractérisée en ce que le dispositif de basculement des rouleaux (112) est pourvu de deux montants disposés selon un angle droit, parmi lesquels le premier montant (113) est disposé dans la position de saisie à l'extrémité du dispositif de transport intermédiaire (106) et s'étend en outre transversalement en étant pourvu d'un dispositif de transport transversal (117) mobile en direction du second montant (114), le second montant (114) portant un dispositif de transport auxiliaire, disposé dans le prolongement du dispositif d'extraction à la suite du basculement vers la position d'extraction.
